# EUROPÄISCHE PATENTSCHRIFT

(11) **EP 0 887 123 B1**
(45) Veröffentlichungstag und Bekanntmachung des Hinweises auf die Patenterteilung: **14.11.2001**
(21) Anmeldenummer: 98111426.7
(22) Anmeldetag: 22.06.1998
(51) Int. Cl.: B21B 31/10

(54) **Vorrichtung zum Ankuppeln eines Verschiebemittels**
Device for coupling a shifting means
Dispositif pour accoupler un moyen de déplacement

(30) Priorität: 28.06.1997 DE 19727619
(43) Veröffentlichungstag der Anmeldung: 30.12.1998
(73) Patentinhaber: SMS Demag AG, 40237 Düsseldorf (DE)
(72) Erfinder: Kudla, Gerhard, Dipl.-Ing., 40822 Mettmann (DE)
(74) Vertreter: Valentin, Ekkehard, Dipl.-Ing.

(56) Entgegenhaltungen:
- DE-A- 2 552 188
- DATABASE WPI Section Ch, Week 198435 Derwent Publications Ltd., London, GB; Class M21, AN 1984-218462 XP002125554 -& SU 1 066 683 A (TURKOT V V), 15. Januar 1984 (1984-01-15)
- DATABASE WPI Section Ch, Week 198840 Derwent Publications Ltd., London, GB; Class M21, AN 1988-283697 XP002125555 -& SU 1 382 519 A (NOVO KRAMA ENG WKS), 23. März 1988 (1988-03-23)
- PATENT ABSTRACTS OF JAPAN vol. 011, no. 131 (M-584), 24. April 1987 (1987-04-24) -& JP 61 273208 A (MITSUBISHI HEAVY IND LTD;OTHERS: 02), 3. Dezember 1986 (1986-12-03)

## Beschreibung

Die Erfindung betrifft eine Vorrichtung zum verschieben eines Walzenwechselwagens-schlittens oder eines Walzgerüster bzw. eines Walzenständers gemäß dem Oberbegriff des Patentanspruchs 1 (siehe z.B. DE-A-25 52 188).

Um Maß- und Formabweichungen der auf den verschiedensten Walzstraßen hergestellten Walzerzeugnisse zu vermeiden und eine gute Oberflächenbeschaffenheit der Fertigerzeugnisse zu gewährleisten, ist ein häufiger Wechsel der verschleißenden Walzen notwendig. Zum Walzenwechsel sind im Stand der Technik, wie in Stahl und Eisen 95 (1975) Nr. 5 beschrieben, verschiedene Methoden bekannt. So kann einerseits der Walzenwechsel beispielsweise mit einem Kran, Kraneinsatz mit zusätzlichen Hilfs-Vorrichtungen oder mit Ausbauschlitten bzw. -wagen vorgenommen werden. Andererseits wird häufig auch das komplette Walzgerüst gewechselt. Damit sich die Walzen mittels Ausbauschlitten bzw. -wagen aus dem oder in das Walzgerüst fahrenlassen respektive sich ein Walzgerüst in verschiedene Walzpositionen bewegen oder komplett wechseln läßt, sind Vorrichtungen in Form von beispielsweise Seilzügen mit Antriebsmotor, Gewindespindeln mit Motor und hydraulischen Einrichtungen vorgesehen.

Zum Ankuppeln des Ausbauschlittens bzw. -wagens oder des gesamten Walzgerüstes an ein Verschiebemittel, z.B. einen Hydraulikzylinder, ist es bekannt, den Ausbauwagen bzw. das Walzgerüst mit einem vertikalen Verriegelungszylinder auszurüsten. Dieser dient zum Verriegeln der Kolbenstange des Verschiebezylinders, wozu von dem vertikalen Zylinder ein Keil betätigt wird. Der zusätzlich zum Verschiebezylinder benötigte Verriegelungszylinder setzt voraus, daß zu dem Walzgerüst eine separate Druckmittelzuleitung mit Schnellverschlüssen oder eine Medienkette verlegt wird. Weiterhin ist ein mobiler oder stationärer Steuerstand zum Ansteuern des Verriegelungszylinders erforderlich.

Der Erfindung liegt die Aufgabe zugrunde, eine gattungsgemäße Vorrichtung zu schaffen, mit der sich das An- und Abkuppeln des Verschiebemittels an den auszubauenden Gegenstand einfacher erreichen läßt, wie insbesondere in Universalwalzstraßen, die in zwei Walzpositionen verschiebbare Walzgerüste aufweisen.

Diese Aufgabe wird erfindungsgemäß dadurch gelöst, daß der Kupplungskopf in seinem Inneren ein axiales Ein- und Ausrückelement aufweist, dem radial verlagerbare Rastkörper zugeordnet sind, die in ein in situ den Kupplungskopf umschließendes Kupplungsgehäuse eingreifen. Der Erfindung liegt hierbei die Überlegung zugrunde, durch das axiale Ein- und Ausrückelement und die diesem zugeordneten, radial verlagerbaren Rastkörper auf einfache und vorteilhafte Weise den Kupplungskopf des Verschiebemittels mit dem Kupplungsgehäuse zu kuppeln bzw. zu entkuppeln, ohne daß hierzu ein zusätzlicher Verriegelungszylinder bzw. ein Verriegelungsmittel notwendig ist.

Eine bevorzugte Ausgestaltung der Erfindung sieht vor, daß das Verschiebemittel ein Stellzylinder ist, dessen Kolbenstange mit dem Kupplungskopf versehen ist, der als axiales Verstellelement einen an seinem Außenumfang mit Hubschrägen ausgebildeten Plunger aufnimmt. Über die Kolbenstange des Stellzylinders läßt sich der Kupplungskopf in das Kupplungsgehäuse schieben bzw. aus diesem herausziehen. Alternativ ist es aber auch möglich, daß das Verschiebemittel eine Spindel mit Motorantrieb oder dergleichen ist, an der der Kupplungskopf angeordnet ist. Das als Plunger ausgebildete axiale Verstellelement bewirkt über seine Hubschrägen gleichzeitig, daß die radial verlagerbaren Rastkörper mit dem Kupplungsgehäuse in Eingriff gebracht bzw. aus dem Eingriff gelöst werden.

Nach einem Vorschlag der Erfindung sind die Rastkörper vorteilhaft in Durchtrittsöffnungen des Kupplungskopfes begrenzt ein- und ausrückbar gehaltene Kugeln, denen im Kupplungsgehäuse eine umlaufende Rastnut zugeordnet ist. Die Kugeln werden ähnlich einem Kugelkäfig, beweglich aber ausfallsicher, in den Durchtrittsöffnungen des Kupplungskopfes gehalten. So greift bei einer radialen Verschiebung der Kugeln nur immer ein Kugelabschnitt in die komplementäre Rastnut des Kupplungsgehäuses ein. Durch die Verwendung von Kugeln als Rastkörper läßt sich auf einfache Weise eine Gegenrast erreichen, indem nämlich im Kupplungsgehäuse lediglich eine komplementäre umlaufende Rastnut hergestellt zu werden braucht, beispielsweise durch eine wenig aufwendige Fräsbearbeitung.

Eine weitere Bevorzugte Ausgestaltung der Erfindung sieht vor, daß das Zylindergehäuse einen der Kolbenfläche des Zylinderkolbens und einen dem Plunger zugeordneten Druckmittelanschluß aufweist, wobei in der Kolbenstange eine zu dem Plunger führende Druckmittelleitung angeordnet ist, die über Radialbohrungen an den kolbenseitigen Zylinderraum angeschlossen ist. Über den Druckmittelanschluß des Zylinderkolbens wird die Kolbenfläche mit einem Druckmittel beaufschlagt, so daß die Kolbenstange des Zylinders mit ihrem Kupplungskopf nach vorne in das Kupplungsgehäuse einrückt. Wenn danach der dem Plunger zugeordnete Druckmittelanschluß mit einem Druckmittel beaufschlagt wird, fließt bzw. strömt dieses durch die in der Kolbenstange ausgebildete Druckmittelleitung zu dem Plunger, welcher dadurch axial verschoben wird und über seine Hubschrägen die Kugeln des Kupplungskopfes in die umlaufende Rastnut des Kupplungsgehäuses drückt.

Sobald anschließend der Druck an dem Druckmittelanschluß des Plungers weggenommen wird, bewegt sich der Plunger, der vorzugsweise unter der Kraft einer Feder steht, selbsttätig axial nach hinten, wodurch die Kugeln aus ihrem Rastsitz freigegeben werden und in die Durchtrittsöffnungen des Kupplungskopfes in ihre Ausgangslage zurückgleiten. Die Druckfeder des Plungers ist zweckmäßiger Weise in einer Mittenbohrung des Plungers angeordnet und stützt sich mit ihrem freien vorderen Ende am Grund einer den Plunger aufnehmenden Bohrung des Kupplungskopfes ab.

Eine bevorzugte Anwendung der Erfindung sieht vor, daß das Kupplungsgehäuse an ein Walzgerüst angeflanscht ist. Dies bringt bei z.B. einem Universalgerüst den Vorteil mit sich, daß dieses nach Ankupplung an das Verschiebemittel in einfacher Weise in eine zweite Walzposition (Verschiebung etwa 700 mm) verstellt werden kann. Auch ist es möglich - einen entsprechenden Hub des Verschiebemittels vorausgesetzt -, beispielsweise ein Wechselgerüst oder einen Walzenwechselwagen, der dann mit der Kupplungshälfte ausgerüstet sein muß, völlig aus der Walzstraße heraus bis auf eine Wechselplattform zu verfahren.

Dabei der Erfindung die Kupplungseinheit mit ihrem axialen Ein- und Ausrückelement sowie den radial verlagerbaren Rastkörpern in dem Kupplungskopf des ohnehin benötigten Verschiebemittels integriert ist, kann der bei bekannten Verschiebeeinrichtungen zusätzlich benötigte Verriegelungszylinder entfallen; es lassen sich daher die ansonsten anfallenden Kosten für einen Zylinder, die Installation von zusätzlich benötigten Druckleitungen sowie ein separater Steuerstand einsparen.

Weitere Einzelheiten und Vorteile der Erfindung ergeben sich aus den Ansprüchen und der nachfolgenden Beschreibung, in der ein in der Zeichnung dargestelltes Ausführungsbeispiel des Gegenstandes der Erfindung näher erläutert ist. Es zeigen:
- Fig. 1: im Längsschnitt ein Verschiebemittel, das mit einem schematisch dargstellten Walzgerüst über ein Kupplungselement verbunden ist; und
- Fig. 2: im Schnitt entlang der Linie I-I von Fig. 1 als Einzelheit das Kupplungselement.

In Fig. 1 ist ein als Stellzylinder 2 ausgebildetes Verschiebemittel 1 dargestellt. Der Stellzylinder 2 weist eine Kolbenstange 3 auf, die mit einem Kupplungskopf 4 ausgestattet ist. Im Inneren des Kupplungskopfes 4 ist ein axiales Ein- und Ausrückelement in Form eines Plungers 5 angeordnet. Der Plunger 5 besitzt an seinem Außenumfang Hubschrägen 6. Weiterhin sind in Durchtrittsöffnungen 7 des Kupplungskopfes 4 als Kugeln 8 ausgebildete Rastkörper begrenzt ein- und ausrückbar gehalten. Der Kupplungskopf 4 greift in ein Kupplungsgehäuse 9 ein, das im Ausführungsbeispiel an ein hier nur schematisch dargestelltes Walzgerüst 10 angeflanscht ist. Im Mantel 11 des Kupplungsgehäuses 9 ist eine zu den Kugeln 8 komplementäre, umlaufende Rastnut 12 ausgebildet. Dem Zylindergehäuse 13 des Stellzylinders 2 ist ein Druckmittelanschluß 14 für die Kolbenfläche 15 des Zylinderkolbens 16 und ein Druckmittelanschluß 17 für den Plunger 5 zugeordnet. Der Anschluß 17 steht mit dem Plunger 5 über eine in der Kolbenstange 3 angeordnete Druckmittelzuleitung 18 in Verbindung, die über Radialbohrungen 19 an den kolbenseitigen Zylinderraum 20 angeschlossen ist.

Nachfolgend wird ein Verschiebevorgang des Walzgerüstes 10 mittels des Verschiebemittels 1 beschrieben.

Die druckmittelbeaufschlagte Kolbenstange 3 des Stellzylinders 2 ist mit ihrem Kupplungskopf 4 bis zum Anschlag in das Kupplungsgehäuse 9 eingetaucht. Beide Druckmittelanschlüsse 14, 17 stehen unter Druck, wobei das durch den Anschluß 14 fließende und auf die Kolbenfläche 15 einwirkende Druckmittel die Kolbenstange 3 nach vorne verschoben hat, während sich das über den Druckmittelanschluß 17 in den Zylinderraum zugeleitete Druckmittel über die Radialbohrungen 19 in die Druckmittelzuleitung 18 fortgepflanzt und den Plunger 5 gegen eine Druckfeder 21 nach vorne verschoben hat; in dieser Betriebsstellung ist das Ankuppeln beendet. Die Druckfeder 21 befindet sich in einer Mittenbohrung 22 des Plungers 5 und stützt sich mit ihrem freien vorderen Ende 23 am Grund 24 der den Plunger 5 aufnehmenden Bohrung 25 des Kupplungskopfes 4 ab.

Die Betriebsstellung mit in dem Kupplungsgehäuse 9 festgelegten Kupplungskopf 4 ist im unteren Teil der Fig. 1 dargestellt. Der Plunger 5 hat über seine Hubschrägen 6 die Kugeln 8 nach außen in die umlaufende Rastnut 12 gedrückt (vgl. hierzu die untere Hälfte von Fig. 2). Um nun das Walzgerüst 10 in Richtung Stellzylinder 2 zu verfahren, wird der Druckmittelanschluß 14 drucklos gemacht. Es befindet sich jetzt nur noch die Ringfläche 27 des Zylinderkolbens 16 über den Druckmittelanschluß 17 unter Druck, so daß sich die Kolbenstange 3 in dem Stellzylinder 2 nach hinten bewegt und dabei das angekoppelte Walzgerüst 10 verfährt.

Zum Entkoppeln des Kupplungskopfes 4 von dem Kupplungsgehäuse 9, wie im oberen Teil der Fig. 1 und 2 gezeigt, wird der Druckmittelanschluß 17 drucklos gemacht. Die Druckfeder 21 kann sich entspannen und dabei den Plunger 5 mit den Hubschrägen 6 in Richtung Kolbenstange 3 drücken. Die Kugeln 8 kommen damit aus ihrem Rastsitz frei und können ungehindert in die Durchtrittsöffnungen 7 in ihre Außerrastposition fallen.

## Patentansprüche

1. Vorrichtung zum Verschieben eines Walzenwechselwagens/- schlittens oder eines Walzgerüstes bzw. eines Walzenständers mit einer Vorrichtung zum Ankuppeln eines Verschiebemittels an den Walzenwechselwagen/- schlitten oder an das Walzgerüst bzw. den Walzenständer, wobei das Verschiebemittel (1) mit einem Kupplungskopf (4) ausgebildet ist, **dadurch gekennzeichnet, daß** der Kupplungskopf (4) in seinem Inneren ein axiales Ein- und Ausrückelement (5) aufweist, dem radial verlagerbare Rastkörper (8) zugeordnet sind, die in ein in situ dem Kupplungskopf (4) umschließendes Kupplungsgehäuse (9) eingreifen.

2. Vorrichtung nach Anspruch 1,
**dadurch gekennzeichnet,**
**daß** das Verschiebemittel (1) ein Stellzylinder (2) ist, dessen Kolbenstange (3) mit dem Kupplungskopf (4) versehen ist, der als axiales Verstellelement einen an seinem Außenumfang mit Hubschrägen (6) ausgebildeten Plunger (5) aufnimmt.

3. Vorrichtung nach den Ansprüchen 1 oder 2,
**gekennzeichnet durch**
als Rastkörper eingesetzte, in Durchtrittsöffnungen (7) des Kupplungskopfes (4) begrenzt ein- und ausrückbar gehaltene Kugeln (8) und eine diesen im Kupplungsgehäuse (9) zugeordnete umlaufende Rastnut (12).

4. Vorrichtung nach den Ansprüchen 2 oder 3,
**dadurch gekennzeichnet,**
**daß** das Zylindergehäuse (13) einen der Kolbenfläche (15) des Zylinderkolbens (16) und einen dem Plunger (5) zugeordneten Druckmittelanschluß (14, 17) aufweist, wobei in der Kolbenstange (3) eine zu dem Plunger (5) führende Druckmittelzuleitung (18) angeordnet ist, die über Radialbohrungen (19) an den kolbenstangenseitigen Zylinderraum (20) angeschlossen ist.

5. Vorrichtung nach einem der Ansprüche 2 bis 4,
**dadurch gekennzeichnet,**
**daß** der Plunger (5) unter der Kraft einer Druckfeder (21) steht.

6. Vorrichtung nach Anspruch 5,
**dadurch gekennzeichnet,**
**daß** die Druckfeder (21) in einer Mittenbohrung (22) des Plungers (5) angeordnet ist und sich mit ihrem freien vorderen Ende (23) am Grund (24) einer den Plunger (5) aufnehmenden Bohrung (25) des Kupplungskopfes (4) abstützt.

7. Vorrichtung nach einem der Ansprüche 1 bis 6,
**dadurch gekennzeichnet,**
**daß** das Kupplungsgehäuse (9) an ein Walzgerüst (10) anflanschbar ist.

## Claims

1. A device for shifting a roller exchange cart/roller exchange sled or a roll stand or roller housing, respectively, with a device for coupling shifting means to the roller exchange cart/roller exchange sled or to the roll stand or roller housing, respectively, wherein the shifting means (1) are realized with a coupling head (4), **characterized by** the fact that the coupling head (4) contains an axial engaging and disengaging element (5) in its interior, wherein radially displaceable catch members (8) are assigned to the axial engaging and disengaging element which engage into a coupling housing (9) that encompasses the coupling head (4) in situ.

2. The device according to claim 1, **characterized by** the fact that the shifting means (1) consist of an adjusting cylinder (2), the piston rod (3) of which is provided with the coupling head (4) that serves as an axial adjusting element and accommodates a plunger (5) that is realized with lifting bevels (6) on its outer circumference.

3. The device according to claim 1 or 2, **characterized by** the fact that balls (8) which are held in through-openings (7) of the coupling head (4) such that they can be engaged and disengaged to a limited degree and a circumferential catch groove (12) in the coupling housing (9) which is assigned to the aforementioned balls are used as catch members.

4. The device according to claim 2 or 3, **characterized by** the fact that the cylinder housing (13) contains pressure medium connections (14, 17) that are respectively assigned to the piston surface (15) of the cylinder piston (16) and to the plunger (5), wherein a pressure medium supply line (18) that leads to the plunger (5) is arranged in the piston rod (3), and wherein said pressure medium supply line is connected to the cylinder chamber (20) on the side of the piston rod by means of radial bores (19).

5. The device according to one of claims 2-4, **characterized by** the fact that the plunger (5) is subjected to the force of a compression spring (21).

6. The device according to claim 5, **characterized by** the fact that the compression spring (21) is arranged in a central bore (22) in the plunger (5) and supported with its free front end (23) on the bottom (24) of a bore (25) in the coupling head (4) which accommodates the plunger (5).

7. The device according to one of claims 1-6, **characterized by** the fact that the coupling housing (9) can be flanged to a roll stand (10).

## Revendications

1. Dispositif pour déplacer un chariot de changement de cylindres ou une cage de laminoir ou un montant de laminoir avec un dispositif pour accoupler un moyen de déplacement sur le chariot de changement de cylindres ou sur la cage de laminoir ou sur le montant de laminoir, le moyen de déplacement (1) étant conçu avec une tête d'accouplement (4), **caractérisé en ce que** la tête d'accouplement (4) présente à l'intérieur un élément axial (5) d'enclenchement et de désengagement auquel sont associés des organes à crans (8) déplaçables dans le sens radial qui s'engrènent dans un carter d'accouplement (9) entourant in situ la tête d'accouplement (4).

2. Dispositif selon la revendication 1 **caractérisé en ce que** le moyen de déplacement (1) est un cylindre de réglage (2) dont la tige de piston (3) est pourvue de la tête d'accouplement (4), laquelle, élément de déplacement axial, reçoit un piston plongeur (5) présentant des chanfreins de levage (6) sur sa circonférence extérieure.

3. Dispositif selon les revendications 1 ou 2 **caractérisé par** des billes (8) utilisées comme organes à crans et maintenues dans des orifices de passage (7) de la tête d'accouplement (4) de sorte à pouvoir s'enclencher et se désengager de façon limitée, et une gorge d'enclenchement (12) circulaire associée à celles-ci dans le carter d'accouplement (9).

4. Dispositif selon les revendications 2 ou 3 **caractérisé en ce que** le carter du cylindre (13) présente des branchements (14, 17) pour fluide sous pression, l'un associé à la surface (15) du piston de cylindre (16) et l'autre au piston plongeur (5), une conduite d'amenée (18) pour fluide sous pression conduisant au piston plongeur (5) et reliée par l'intermédiaire d'alésages radiaux à la chambre du cylindre (20) située du côté de la tige de piston, étant disposée dans la tige de piston (3).

5. Dispositif selon l'une des revendications 2 à 4 **caractérisé en ce que** le piston plongeur (5) subit l'effort d'un ressort de pression (21).

6. Dispositif selon la revendication 5 **caractérisé en ce que** le ressort à pression (21) est disposé dans un alésage central (22) du piston plongeur (5) et s'appuie avec son extrémité antérieure (23) libre sur le fond (24) d'un alésage (25) aménagé dans la tête d'accouplement (4) et recevant le piston plongeur (5).

7. Dispositif selon l'une des revendications 1 à 6 **caractérisé en ce que** le carter d'accouplement (9) peut être bridé sur une cage de laminoir (10).
